# EUROPÄISCHE PATENTSCHRIFT

(11) **EP 3 748 115 B1**
(45) Veröffentlichungstag und Bekanntmachung des Hinweises auf die Patenterteilung: **17.08.2022**
(21) Anmeldenummer: 20170003.6
(22) Anmeldetag: 17.04.2020
(51) Int. Cl.: E06B 1/70, E06B 3/46

(54) **BODENSCHWELLE FÜR EINE SCHIEBETÜR**
THRESHOLD FOR A SLIDING DOOR
SEUIL POUR UNE PORTE COULISSANTE

(30) Priorität: 04.06.2019 DE 102019114933
(43) Veröffentlichungstag der Anmeldung: 09.12.2020
(73) Patentinhaber: HAUTAU GmbH, 31691 Helpsen (DE)
(72) Erfinder: MÜGGE, Dirk, 31688 Nienstädt (DE)
(74) Vertreter: Dantz, Jan Henning

(56) Entgegenhaltungen:
- EP-A2- 1 516 992
- DE-U1-202014 102 514
- JP-A- H10 196 233
- US-A1- 2013 091 776

## Beschreibung

Die vorliegende Erfindung betrifft eine Bodenschwelle für eine Schiebetür, insbesondere eine Hebe-Schiebetür, mit einem leistenförmigen Grundkörper aus einem Hartschaummaterial, an dessen Oberseite eine Abdeckung mit mindestens einer Laufbahn für die Schiebetür angeordnet ist, wobei die Abdeckung zumindest im Bereich der Laufbahn einwandig ohne Holkammern ausgebildet ist und formschlüssig an der Oberseite des Grundkörpers anliegt.

Die EP 3 225 771 A1 offenbart eine Bodenschwelle für eine Schiebetür, die ein als Hohlprofil ausgebildetes Schwellenprofil aufweist, an dessen Oberseite mindestens eine Laufbahn für einen Schiebeflügel vorgesehen ist. Für den Einbau der Bodenschwelle können Leisten aus Hartschaum verwendet werden, die unterhalb der Bodenschwelle angeordnet werden, um den Wärmeübergang in diesem Bereich zu verringern. Nachteilig bei dieser Konstruktion ist, dass über die Bodenschwelle eine gewisse Wärmeleitung erfolgt, da diese meist aus Metall oder einem gut wärmeleitfähigen Kunststoff besteht.

EP 1 516 992 A2 offenbart eine Bodenschwelle für eine Schiebetür nach dem Oberbegriff des Anspruches 1.

Es ist daher Aufgabe der vorliegenden Erfindung, eine Bodenschwelle für eine Schiebetür zu schaffen, die eine verbesserte Wärmeisolierung bereitstellt und einfach an unterschiedliche Einbausituationen angepasst werden kann.

Diese Aufgabe wird mit einer Bodenschwelle mit den Merkmalen des Anspruches 1 gelöst.

Bei der erfindungsgemäßen Bodenschwelle ist ein leistenförmiger Grundkörper aus einem Hartschaummaterial vorgesehen, an dessen Oberseite eine Abdeckung vorgesehen ist, die zumindest im Bereich der Laufbahn einwandig ohne Hohlkammer ausgebildet ist und formschlüssig an der Oberseite des Grundkörpers anliegt. Dadurch wird der Wärmefluss durch die Abdeckung unterhalb des Schiebflügels reduziert, da diese im Bereich der Laufbahn nur einwandig ausgebildet ist und ohne Hohlkammern, so dass diese verglichen mit Hohlkammerprofilen eine bessere Wärmeisolierung ermöglicht. In dem Bereich neben der Schiebetür, also im eingebauten Zustand im Außenbereich, kann die Abdeckung vorzugsweise ebenfalls einwandig und ohne Hohlkammern ausgebildet sein, wobei bei einer mehrteiligen Ausbildung der Abdeckung eine gewisse Überdeckung einzelner Profile nicht als eine Hohlkammer der Abdeckung angesehen wird. Zudem lässt sich die Bodenschwelle an unterschiedliche Einsatzzwecke anpassen, da der leistenförmige Grundkörper aus Hartschaummaterial hergestellt ist und somit einfach in der Höhe modifiziert werden kann.

Der Grundkörper weist vorzugsweise eine profilierte Oberseite auf, wobei die Abdeckung eine an die Kontur der Oberseite angepasste Geometrie aufweist. Der Grundkörper kann beispielsweise eine Nut aufweisen, in die eine nutförmige Vertiefung der Abdeckung eingefügt ist, beispielsweise um eine Laufbahn auszubilden. Zudem können an dem Grundkörper eine oder mehrere Stufen ausgebildet sein, an denen Profile der Abdeckung fixiert werden können. Die Abdeckung kann dabei im Wesentlichen spaltfrei an dem Grundkörper montiert sein. Vorzugsweise ist zumindest das Profil der Abdeckung, das die Laufbahn ausbildet, unmittelbar an einer Oberseite des Grundkörpers angeordnet, so dass mechanische Belastungen durch die Schiebetür über die Laufbahn in den Grundkörper aus einem Hartschaummaterial abgetragen werden können. Dieses Profil der Abdeckung kann mit dem Grundkörper verklebt sein und optional einen leistenförmigen Vorsprung an dem Grundkörper U-förmig umgreifen.

Der Grundkörper besteht vorzugsweise aus einem extrudierten Hartschaummaterial. Dabei ist der Grundkörper aus unterschiedlichen Materialien hergestellt. Erfindungsgemäß sind verschiedene Hartschäume mit unterschiedlichen Festigkeiten vorgesehen, so dass höher belastete Bereiche, nämlich unterhalb der Laufbahn, eine höhere Festigkeit besitzen als andere Bereiche, nämlich unter einem Profil des Trittschutzes. Materialien höherer Festigkeit können spezielle Hartschaummaterialien aus Kunststoff sein, während weichere Materialien aus geschäumtem Polystyrol hergestellt sein können. Härtere Materialien können beispielsweise Polyurethanschäume umfassen.

Die Abdeckung umfasst vorzugsweise mehrere Profile, die aus unterschiedlichen Materialien bestehen können. Vorzugsweise ist ein Profil als ein Abdeckprofil für den Trittschutz aus Aluminium hergestellt. Der Bereich des Trittschutzes ist dabei derjenige Bereich, in dem der Benutzer auf die Bodenschwelle tritt, der aber nicht die mindestens eine Laufbahn für die Schiebetür ausbildet. Die Laufbahn für die Schiebetür wird vorzugsweise an einem anderen Profil ausgebildet als der Trittschutz, wobei das Profil mit der Laufbahn aus Kunststoff, insbesondere einem harten Kunststoff, wie PVC, hergestellt sein kann. Dieses Kunststoffprofil ist vorzugsweise mit dem Grundkörper verklebt. Das Profil kann dünnwandig ausgebildet sein, beispielsweise mit einer Dicke geringer 3 mm, um die Wärmeverluste gering zu halten.

Die Abdeckung kann ferner mindestens zwei Profile umfassen, die über ein elastisches Dichtmittel miteinander verbunden sind, beispielsweise eine Dichtung aus EPDM. Dadurch kann eine Abdichtung zwischen zwei Profilen bereitgestellt werden, beispielsweise zwischen dem Profil, das die Laufbahn ausbildet, und einem Profil für den Trittschutz. Die Abdeckung kann auch mindestens drei Profile umfassen, wobei mindestens zwei Profile teilweise überlappend angeordnet sind, so dass ein Eintritt von Feuchtigkeit durch die überlappende Anordnung verhindert wird.

Die Erfindung wird nachfolgend anhand zweier Ausführungsbeispiele mit Bezug auf die beigefügten Zeichnungen näher erläutert. Es zeigen:
- Figur 1: eine Schnittansicht durch eine erfindungsgemäße Bodenschwelle;
- Figur 2: eine Schnittansicht durch den Grundkörper der Bodenschwelle der Figur 1;
- Figur 3: eine Schnittansicht durch eine modifizierte Bodenschwelle, und
- Figur 4: eine Schnittansicht durch den Grundkörper der Bodenschwelle der Figur 3.

Eine Bodenschwelle 1 umfasst einen Grundkörper 2, der leistenförmig ausgebildet ist und sich vorzugsweise über die gesamte Länge eines Blendrahmens erstreckt, in dem eine Schiebetür bewegbar angeordnet ist, insbesondere eine Hebe-Schiebetür. Der Grundkörper 2 besteht aus einem Hartschaummaterial. An der Oberseite des Grundkörpers 2 ist eine mehrteilige Abdeckung 3 vorgesehen, die aus einzelnen Profilen 4, 5 und 6 gebildet ist. Der Grundkörper 2 ist an gegenüberliegenden Enden mit Pfosten 8 verbunden, insbesondere über Schrauben 9, die den Grundkörper 2 zumindest teilweise durchgreifen und in den Pfosten 8 eingeschraubt sind.

Die Abdeckung 3 umfasst ein Profil 4, an dem eine Laufbahn 42 für eine Schiebetür ausgebildet ist. Die Laufbahn 42 ist durch einen nutförmigen Abschnitt gebildet und dient zur Führung von Laufrollen eines Laufwagens der Schiebetür. Das Profil 4 ist im Wesentlichen winkelförmig ausgebildet und umfasst einen vertikalen Schenkel 40 und einem in Wesentlichen horizontalen Schenkel 41, an dem die Laufbahn 42 ausgebildet ist. An dem horizontalen Schenkel 41 ist endseitig eine abgewinkelte Kante 43 ausgebildet, so dass ein Bereich des Grundkörpers 2 durch die Kante 43 und den Schenkel 40 umgriffen wird. Das Profil 4 ist spaltfrei mit dem Grundkörper 2 verbunden und vorzugsweise mit diesem verklebt. Das Profil 4 kann aus einem harten Kunststoffmaterial, beispielsweise aus PVC, hergestellt sein, oder aus einem Metall, wie Aluminium.

Benachbart zu dem Profil 4 ist ein Profil 5 für den Trittschutz vorgesehen, das beispielsweise aus Aluminium hergestellt ist. Das Profil 5 umfasst einen im Wesentlichen horizontalen Schenkel 51, der zu einer Außenseite leicht geneigt angeordnet sein kann, damit Feuchtigkeit besser abströmen kann. An dem Schenkel 51 ist ein nach unten ragender Steg 52 in einer Nut 61 eines benachbarten Profils 6 eingefügt. Ferner ist ein Endabschnitt 53 des Schenkels 51 überlappend mit dem Profil 6 angeordnet und ist über einen oder mehrere Vorsprünge auf diesem abgestützt. Auf der gegenüberliegenden Seite ist das Profil 5 mit einer nach oben ragenden Kante 50 versehen, die benachbart zu der Kante 43 angeordnet ist. Zwischen der Kante 50 und der Kante 43 ist ein Dichtmittel 7 angeordnet, insbesondere ein leistenförmiger Dichtstreifen, der mindestens eine Dichtlippe aufweist. In dem dargestellten Ausführungsbeispiel ist eine obere Dichtlippe 71 vorgesehen, die auf einer Stirnseite der Kante 50 aufliegt und eine unter Dichtlippe 72, die klemmend an der Kante 50 anliegt. Die Gestaltung der Dichtmittel 7 kann auch geändert werden, und es können andere Geometrien des Dichtstreifens eingesetzt werden, um den Zwischenraum zwischen dem Profil 4 und dem Profil 5 abzudichten. Durch das Dichtmittel 7 wird ein unmittelbarer Kontakt zwischen dem metallischen Profil 5 und dem Profil 4 aus Kunststoff verhindert, so dass die Wärmeisolierung verbessert wird.

Zur Außenseite hin ist ein Profil 6 vorgesehen, vorzugsweise aus Aluminium, das mit einem Abschnitt 60 unterhalb des Profils 5 angeordnet ist, der als Trittschutz dient. An dem Abschnitt 60 ist eine Nut 61 ausgebildet, in die der Steg 52 eingreift. Das Profil 6 weist einen vertikalen Steg 62 auf, der an einer vertikalen Kante des Grundkörpers 2 anliegt. Ferner ist ein hervorstehender Steg 63 an dem Profil 6 ausgebildet, der über den Grundkörper 2 hervorsteht. Die Oberfläche an dem Profil 5 und dem Profil 6 ist zur Außenseite leicht geneigt angeordnet, beispielsweise in einem Winkel zwischen 2° bis 8°.

In Figur 2 ist der Grundkörper 2 ohne die Abdeckung 3 im Detail dargestellt. Der Grundkörper 2 besitzt eine maximale Höhe h und umfasst mehrere Abschnitte 20 bis 24 aus geschäumtem Material. Bei speisweise kann der mittlere Abschnitt 20 sowie die beiden endseitigen Abschnitte 22 und 24 aus einem ersten Material hergestellt sein, beispielsweise aus geschäumtem Polystyrol, während zwei Abschnitte 21 und 23 zwischen dem mittleren Abschnitt 20 und den beiden endseitigen Abschnitte 22 und 24 aus einem Material mit höherer Festigkeit sind, beispielsweise aus einem geschäumten Material auf Polyurethanbasis. Die Abschnitte 21 und 23 mit höherer Festigkeit können beispielsweise zur Fixierung der Schrauben 9 dienen. Zudem ist in dem Abschnitt 21 mit höherer Festigkeit eine Nut 25 ausgebildet, in der die nutförmige Laufbahn 42 angeordnet ist, so dass Gewichtslasten unmittelbar in den Abschnitt 21 eingeleitet werden können. Hierfür ist der Boden der Nut 25 im Wesentlichen aus dem Material des Abschnittes 21 mit höherer Festigkeit ausgebildet.

Der Grundkörper 2 weist an seiner Oberseite ferner eine Profilierung auf, die durch mehrere Stufen 26 und 27 gebildet ist. Die erste winkelförmige Stufe 26 dient dabei zur Abstützung des Profils 4 im Bereich der Kante 43. Die zweite Stufe 27 dient zur Positionierung des Profils 6, wobei optional auch weitere Stufen oder Vertiefungen an der Oberseite vorgesehen werden können, wobei die Kontur der Abdeckung 3 im Wesentlichen der Kontur der Oberseite des Grundkörpers 2 angepasst ist. An einer Unterseite umfasst der Grundkörper 2 eine Nut 28, die zur Aufnahme eines Schraubenkopfes 10 dient, wie dies in Figur 1 gezeigt ist.

In Figur 3 ist eine modifizierte Bodenschwelle 1' gezeigt, wobei die Abdeckung 3 dem vorangegangenen Ausführungsbeispiel entspricht. Lediglich der leistenförmige Grundkörper 2' wurde modifiziert, der eine größere Höhe H besitzt als der Grundkörper 2 bei dem vorangegangenen Ausführungsbeispiel. Der Grundkörper 2' umfasst einen mittleren Abschnitt 20 sowie endseitigen Abschnitte 22' und 24' aus einem ersten geschäumten Material und dazwischen zwei Abschnitte 21' und 23' aus einem zweiten geschäumten Material, das eine höhere Festigkeit besitzt als das erste Material. In dem geschäumten Material mit höherer Festigkeit können Schrauben 9 eingedreht sein, die an dem Pfosten 8 des Blendrahmens fixiert sind. Zudem ist der Bereich der Laufbahn 42 oberhalb des Abschnittes 21' mit höherer Festigkeit angeordnet.

In Figur 4 ist der Grundkörper 2' ohne die Abdeckung 3 gezeigt. Wie bei dem vorangegangenen Ausführungsbeispiel ist der Grundkörper 2' aus fünf Abschnitten 20' bis 24' hergestellt und weist an seiner Oberseite eine Nut 25 sowie Stufen 26 und 27 auf. Die Höhe H kann in einem Bereich zwischen 50 mm bis 150 mm liegen, während die Höhe h des Grundkörpers 2 der Figur 2 in einem Bereich zwischen 30 mm bis 80 mm, insbesondere 40 mm bis 60 mm, liegt.

In dem dargestellten Ausführungsbeispiel weist die Abdeckung 3 drei Profile 4, 5 und 6 auf. Es ist natürlich auch möglich, nur zwei Profile zur Ausbildung der Abdeckung 3 vorzusehen oder mehr als drei Profile. Die Abdeckung 3 ist einwandig ausgebildet, also ohne Hohlkammern, wobei diese Gestaltung es nicht ausschließt, dass sich einzelne Abschnitte eines Profils überdecken, beispielsweise die des Profils 5 und 6. Es ist allerdings auch möglich, die Profile 5 und 6 zu einem einzigen Profil zusammenzufassen.

In den dargestellten Ausführungsbeispielen besteht der Grundkörper aus mehreren Abschnitte 20 bis 24 bzw. 20' bis 24', die miteinander verklebt sind. Es ist auch möglich, die Abschnitte 20 bis 24 und 20' bis 24' durch Koextrusion herzustellen. Ferner kann als Grundkörper auch ein einziges Material aus einem Hartschaum eingesetzt werden. Optional kann zumindest eines der Profile 4, 5 und 6 mit dem Grundkörper 2 oder 2' koextrudiert werden.

### Bezugszeichenliste

- 1,1': Bodenschwelle
- 2,2': Grundkörper
- 3: Abdeckung
- 4: Profil
- 5: Profil
- 6: Profil
- 7: Dichtmittel
- 8: Pfosten
- 9: Schraube
- 10: Schraubenkopf
- 20,20': Abschnitt
- 21, 21': Abschnitt
- 23,23': Abschnitt
- 24,24': Abschnitt
- 25: Nut
- 26: Stufe
- 27: Stufe
- 28: Nut
- 40: Schenkel
- 41: Schenkel
- 42: Laufbahn
- 43: Kante
- 50: Kante
- 51: Schenkel
- 52: Steg
- 53: Endabschnitt
- 60: Abschnitt
- 61: Nut
- 62: Steg
- 63: Steg
- 71: Dichtlippe
- 72: Dichtlippe
- H, h: Höhe des Grundkörpers

## Patentansprüche

1. Bodenschwelle (1) für eine Schiebetür, insbesondere eine Hebe-Schiebetür, mit einem leistenförmigen Grundkörper (2, 2') aus einem Hartschaummaterial, an dessen Oberseite eine Abdeckung (3) mit mindestens einer Laufbahn (42) für die Schiebetür angeordnet ist, wobei die Abdeckung (3) zumindest im Bereich der Laufbahn (42) einwandig ohne Holkammern ausgebildet ist und formschlüssig an der Oberseite des Grundkörpers (2, 2') anliegt, **dadurch gekennzeichnet, dass** der Grundkörper (2, 2') mehrere Abschnitte (20-24; 20'-24') aus Materialien mit unterschiedlicher Festigkeit aufweist und ein Bereich unterhalb der mindestens einen Laufbahn (42) eine höhere Festigkeit aufweist als ein Bereich unterhalb eines Profils (5) für den Trittschutz.

2. Bodenschwelle nach Anspruch 1, **dadurch gekennzeichnet, dass** der Grundkörper (2, 2') eine profilierte Oberseite aufweist und die Abdeckung (3) eine an die Kontur der Oberseite angepasste Geometrie aufweist.

3. Bodenschwelle nach Anspruch 1 oder 2, **dadurch gekennzeichnet, dass** die Abdeckung (3) zumindest im Bereich der Laufbahn (42) spaltfrei an dem Grundkörper (2, 2') anliegt.

4. Bodenschwelle nach einem der vorhergehenden Ansprüche, **dadurch gekennzeichnet, dass** der Grundkörper (2, 2') aus einem extrudierten Hartschaum hergestellt ist.

5. Bodenschwelle nach einem der vorhergehenden Ansprüche, **dadurch gekennzeichnet, dass** die Abdeckung (3) mehrere Profile (4, 5, 6) aus unterschiedlichen Materialien aufweist.

6. Bodenschwelle nach einem der vorhergehenden Ansprüche, **dadurch gekennzeichnet, dass** die Abschnitte (20-24; 20'-24') aus unterschiedlichen Materialien miteinander verklebt oder koextrudiert sind.

7. Bodenschwelle nach einem der vorhergehenden Ansprüche, **dadurch gekennzeichnet, dass** die Abdeckung (3) ein Profil (5) aus Aluminium für den Trittschutz aufweist.

8. Bodenschwelle nach einem der vorhergehenden Ansprüche, **dadurch gekennzeichnet, dass** die Abdeckung (3) ein Profil (4) aus Kunststoff aufweist, an dem die mindestens eine Laufbahn (42) ausgebildet ist.

9. Bodenschwelle nach einem der vorhergehenden Ansprüche, **dadurch gekennzeichnet, dass** die Abdeckung (3) mindestens zwei Profile (4, 5) aufweist, die über ein elastisches Dichtmittel (7) miteinander verbunden sind.

10. Bodenschwelle nach einem der vorhergehenden Ansprüche, **dadurch gekennzeichnet, dass** die Abdeckung (3) mindestens drei Profile (4, 5, 6) aufweist und mindestens zwei Profile (5, 6) teilweise überlappend angeordnet sind.

11. Blendrahmen mit einem Schiebeflügel, **dadurch gekennzeichnet, dass** der Blendrahmen einen Bodenschwelle (1) nach einem der vorhergehenden Ansprüche umfasst.

## Claims

1. Threshold (1) for a sliding door, in particular a lifting-sliding door, having a strip-shaped base body (2, 2') made of a hard foam material, on the upper side of which a cover (3) having at least one running track (42) for the sliding door is arranged, wherein the cover (3) is of single-wall design without cavities at least in the region of the track (42) and rests positively against the upper side of the base body (2, 2'), **characterized in that** the base body (2, 2') has a plurality of sections (20-24; 20'-24') made of materials with different strength and an area below the at least one track (42) has a higher strength than an area below a profile (5) for the step protection.

2. Threshold according to claim 1, **characterized in that** the base body (2, 2') has a profiled upper side and the cover (3) has a geometry adapted to the contour of the upper side.

3. Threshold according to claim 1 or 2, **characterized in that** the cover (3) is in gap-free contact with the base body (2, 2') at least in the region of the track (42).

4. Threshold according to one of the preceding claims, **characterized in that** the base body (2, 2') is made of an extruded hard foam.

5. Threshold according to one of the preceding claims, **characterized in that** the cover (3) has a plurality of profiles (4, 5, 6) made of different materials.

6. Threshold according to one of the preceding claims, **characterized in that** the sections (20-24; 20'-24') made of different materials are glued or co-extruded to each other.

7. Threshold according to one of the preceding claims, **characterized in that** the cover (3) has a profile (5) made of aluminum for the step protection.

8. Threshold according to one of the preceding claims, **characterized in that** the cover (3) has a profile (4) made of plastic, on which the at least one track (42) is formed.

9. Threshold according to one of the preceding claims, **characterized in that** the cover (3) comprises at least two profiles (4, 5) which are connected to each other via an elastic sealing means (7).

10. Threshold according to one of the preceding claims, **characterized in that** the cover (3) has at least three profiles (4, 5, 6) and at least two profiles (5, 6) are arranged partially overlapping.

11. Frame having a sliding panel, **characterized in that** the frame comprises a threshold (1) according to one of the preceding claims.

## Revendications

1. Seuil (1) pour une porte coulissante, en particulier une porte levante coulissante, avec un corps de base (2, 2') en forme de bandeau fait d'une mousse dure, sur la face supérieure duquel est disposée une couverture (3) avec au moins une piste de glissement (42) pour la porte coulissante, dans lequel la couverture (3) est conformée au moins au niveau de la piste de glissement (42) avec une seule paroi sans compartiments creux et repose en correspondance de forme sur la face supérieure du corps de base (2, 2'), **caractérisé en ce que** le corps de base (2, 2') comporte plusieurs segments (20-24 ; 20'-24') faits de matériaux de solidité différente et **en ce qu'**une zone située en dessous de l'au moins une piste de glissement (42) est plus solide qu'une zone située en dessous d'un profilé (5) pour la protection du seuil.

2. Seuil selon la revendication 1, **caractérisé en ce que** le corps de base (2, 2') présente une face supérieure profilée et la couverture (3) présente une géométrie adaptée au contour de la face supérieure.

3. Seuil selon la revendication 1 ou 2, **caractérisé en ce que** la couverture (3) repose sans interstice sur le corps de base (2, 2'), au moins dans la région de la piste de glissement (42).

4. Seuil selon l'une des revendications précédentes, **caractérisé en ce que** le corps de base (2, 2') est fabriqué à partir d'une mousse dure extrudée.

5. Seuil selon l'une des revendications précédentes, **caractérisé en ce que** la couverture (3) comporte plusieurs profilés (4, 5, 6) faits de matériaux différents.

6. Seuil selon l'une des revendications précédentes, **caractérisé en ce que** les segments (20-24 ; 20'-24') faits de matériaux différents sont collés ensemble ou coextrudés.

7. Seuil selon l'une des revendications précédentes, **caractérisé en ce que** la couverture (3) comporte un profilé (5) en aluminium pour protéger le seuil.

8. Seuil selon l'une des revendications précédentes, **caractérisé en ce que** la couverture (3) présente un profilé (4) en plastique sur lequel est formée l'au moins une piste de glissement (42).

9. Seuil selon l'une des revendications précédentes, **caractérisé en ce que** la couverture (3) comporte au moins deux profilés (4, 5) reliés entre eux par un moyen d'étanchéité élastique (7).

10. Seuil selon l'une des revendications précédentes, **caractérisé en ce que** la couverture (3) comporte au moins trois profilés (4, 5, 6) et au moins deux profilés (5, 6) sont disposés en se chevauchant partiellement.

11. Châssis dormant avec un vantail coulissant, **caractérisé en ce qu'**il comporte un seuil (1) selon l'une des revendications précédentes.
